# FASCICULE DE BREVET EUROPEEN

(11) **EP 1 698 209 B1**
(45) Date de publication et mention de la délivrance du brevet: **20.02.2008**
(21) Numéro de dépôt: 04803415.1
(22) Date de dépôt: 30.11.2004
(51) Int. Cl.: H05B 3/00, H05B 3/04

(54) **Dispositif de verrouillage de contacts pour connecteur électrique et connecteur électrique le comprenant**
Kontaktverrieglungseinrichtung für einen elektrischen Verbinder und die Einrichtung enthaltender elektrischer Verbinder
Contact locking device for an electric connector and electric connector containing said device

(30) Priorité: 19.12.2003 FR 0315047
(43) Date de publication de la demande: 06.09.2006
(73) Titulaire: FCI, 78000 Versailles (FR)
(72) Inventeur: DAUDIN, Philippe, F-28130 Pierres (FR); SCHMITT, Gilles, F-28210 Senantes (FR)
(74) Mandataire: Regi, François-Xavier
(86) Numéro de dépôt international: PCT/EP2004/013653
(87) Numéro de publication internationale: WO 2005/069686

(56) Documents cités:
- EP-A- 1 276 175
- US-A- 5 931 700

## Description

La présente invention concerne un dispositif de verrouillage de contacts pour connecteur électrique.

Il est connu notamment dans le cadre de la connectique automobile de prévoir des boîtiers isolants porte contacts pourvus de systèmes de verrouillage de contacts électriques s'encliquetant avec les contacts ou avec des organes primaires de rétention des contacts.

Ces systèmes de verrouillage peuvent être des systèmes de verrouillage primaire lorsqu'ils assurent l'encliquetage et la rétention du contact dans un alvéole du connecteur ou des systèmes de verrouillage secondaire lorsqu'ils viennent en complément d'un premier moyen de verrouillage et apportent une sécurité de verrouillage supplémentaire ou une résistance supplémentaire à l'arrachement du contact dans l'alvéole.

Le document US 5 931 700 A décrit un tel connecteur à verrouillage primaire et secondaire de contacts alors que le document EP 1 276 175 A1 décrit un connecteur comportant deux rangées de contacts, chacune munie d'un dispositif de verrouillage indépendant de ses contacts et une grille de protection des broches des contacts dépourvue de moyens de verrouillage.

il est demandé aux dispositifs de verrouillage d'apporter une sécurité supplémentaire qui est la détection de contacts mal insérés ou mal encliquetés et en particulier d'interdire l'accouplement de connecteurs complémentaires en cas de mauvaise insertion de contacts et/ou de non verrouillage du dispositif de verrouillage.

La présente invention vise à perfectionner les dispositifs de verrouillage de contacts électriques dans les boîtiers de connecteur et propose notamment un dispositif de verrouillage de contacts dans un boîtier porte contacts à dispositifs de verrouillage différents, le dispositif de verrouillage devant en outre permettre une détection de contacts mal encliquetés.

Pour ce faire l'invention concerne principalement un élément de connecteur électrique comportant un boîtier de réception de premiers et seconds contacts, pourvu d'un premier dispositif de verrouillage des premiers contacts, mobile entre une position de libération et une position de verrouillage desdits premiers contacts, d'un second dispositif de verrouillage des seconds contacts, mobile entre une position de libération et une position de verrouillage desdits seconds contacts, l'élément de connecteur électrique comportant des moyens d'interdiction de manoeuvre du second dispositif de verrouillage tant que le premier dispositif de verrouillage n'est pas en position de verrouillage des premiers contacts.

L'élément de connecteur peut notamment être tel que le premier dispositif de verrouillage et de rétention des premiers contacts comporte un volet rotatif pourvu de doigts transversaux à une direction d'insertion des premiers contacts dans le boîtier, le second dispositif de verrouillage comportant une grille avant munie d'éléments de rétention des seconds contacts dirigés vers l'arrière.

En mode de réalisation particulier, les moyens d'interdiction peuvent comporter au moins un élément de butée, solidaire du boîtier, disposé sur le parcours d'un bras partie du second dispositif de verrouillage et s'opposant à la manoeuvre du second dispositif de verrouillage de la position de libération vers la position de verrouillage des seconds contacts.

Le bras peut avantageusement être un bras flexible muni d'un ergot pourvu d'un premier profil de blocage avec un profil complémentaire de l'élément de butée et d'un deuxième profil formant, après flexion du bras, profil d'échappement par glissement contre l'élément de butée.

Le premier dispositif de verrouillage, en position de verrouillage des contacts, peut comporter un épaulement se positionnant au moins partiellement devant l'élément de butée ou se positionnant devant au moins une partie de l'élément de butée et permettant la manoeuvre du second dispositif de verrouillage vers sa position de verrouillage par mise en flexion du bras.

Selon un mode de réalisation avantageux de l'invention, le bras et l'élément de butée comportent des surfaces arrières inclinées telles qu'une fois la grille dans sa position reculée de verrouillage des seconds contacts, le bras et l'élément de butée retiennent la grille en position reculée par la coopération de la surface arrière inclinée du bras et de la surface arrière inclinée de l'élément de butée.

Avantageusement, le second dispositif de verrouillage, en position de verrouillage comporte un élément d'interdiction de manoeuvre du premier dispositif de verrouillage de sa position de verrouillage vers sa position de libération des premiers contacts.

Le dispositif d'interdiction de manoeuvre peut être notamment constitué d'un pion porté par le second dispositif de verrouillage et reçu dans un logement faisant partie du premier dispositif de verrouillage.

Le logement peut notamment faire partie d'un élément élastique d'encliquetage.

D'autres caractéristiques et avantages de l'invention seront mieux compris à la lecture de la description qui va suivre d'un exemple non limitatif de réalisation de l'invention en référence aux figures qui représentent:
En figures 1a et 1b: des vues en perspective d'un élément de connecteur selon l'invention;
En figure 2: une vue en perspective coupe selon une cavité de réception de contact de l'élément de connecteur de la figure 1a;
En figures 3a, 3b et 3c: des vues en coupe de l'élément de connecteur de la figure 1a représentant un dispositif de verrouillage selon l'invention.

La figure 1a représente un élément 1 de connecteur électrique pourvu d'une grille 11 de repilotage et de verrouillage de contacts broches. La figure 1b représente l'élément de connecteur en face d'un élément de connecteur complémentaire.

L'élément 1 de connecteur électrique représenté en coupe à la figure 2 comporte un boîtier 2 pourvu d'alvéoles 21, 22 de réception de premiers contact 3 et de seconds contacts 4. Les premiers contacts 3 sont selon l'exemple des contacts pourvus d'une lance métallique de verrouillage 23 venant en butée contre une cloison 24 du boîtier et retenant le contact 3 dans le sens de son extraction du boîtier.

Le boîtier est pourvu d'un premier dispositif 5 de verrouillage des premiers contacts 3. Ce premier dispositif de verrouillage est selon l'exemple sous la forme d'un volet 9 rotatif, relié au boîtier par une charnière 25, et mobile entre une position de libération et une position de verrouillage desdits premiers contacts 3. Pour verrouiller les premiers contacts 3, le volet est pourvu de doigts 10, de rétention et de verrouillage des premiers contacts dans les alvéoles 22, transversaux à une direction d'insertion des premiers contacts 3 dans le boîtier, et venant en appui contre un épaulement 26 des contacts 3.

Le boîtier reçoit des seconds contacts 4, ici des contacts comportant des fenêtres 27 dans lesquelles viennent s'encliqueter des linguets 28 de verrouillage retenant les seconds contacts 4 dans le sens d'extraction de ces contacts du boîtier.

Selon l'exemple représenté, les premiers et seconds contacts sont des contacts broches.

Selon l'invention, l'élément de connecteur 1 comporte un second dispositif 6 de verrouillage des seconds contacts 4, mobile entre une position de libération et une position de verrouillage desdits seconds contacts 4.

Ce second dispositif de verrouillage et de rétention des seconds contacts 4 est constitué par des éléments 12 en forme de tiges dirigées vers l'arrière et destinées à bloquer les linguets 28 pour verrouiller les seconds contacts. Les tiges sont solidaires d'une grille 11 avant traversée par les pointes des broches de contact 3, 4, la grille pouvant se déplacer entre une position avancée de protection des pointes et de libération des linguets et une position reculée découvrant les pointes des broches de contact et, pour laquelle, les éléments de rétention 12 que forment les tiges bloquent les linguets 28 et verrouillent ainsi les seconds contacts 4.

Le dispositif de verrouillage de l'invention a pour but de s'assure du verrouillage correct des contacts.

Particulièrement dans les applications de connecteurs automobiles, il est souhaité que toute mauvaise insertion de contact soit détectée au cours du câblage du véhicule. Ainsi, de manière connue, la grille 11 est réalisée de telle sorte que si l'un des contacts qu'elle doit verrouiller n'est que partiellement inséré dans son alvéole, la tige 12 bute contre le linguet 28 correspondant ce qui interdit le recul de la grille.

De même, dans le cas où un premier contact 3 n'est que partiellement inséré, le volet 9 ne peut être poussé en position de verrouillage.

Selon l'invention, il est prévu une sécurité supplémentaire qui est de n'autoriser le recul de la grille 11 en position de verrouillage des seconds contacts que si le volet 9 est lui même en position de verrouillage.

Ainsi l'invention prévoit des moyens 7, 8 d'interdiction de manoeuvre du second dispositif 6 de verrouillage, constitués par les pions 10 du volet 9, tant que le premier dispositif 5 de verrouillage constitué par les tiges 12 de la grille 11 n'est pas en position de verrouillage des premiers contacts 3.

Les moyens d'interdiction de manoeuvre représentés en figures 3a, 3b, 3c comportent d'une part au moins un élément de butée 7 réalisé dans le boîtier 2 et d'autre part un bras 8 solidaire de la grille 11 et dirigé vers l'arrière de la grille selon l'axe des alvéoles 21, 22. L'élément de butée est disposé sur le parcours du bras 8 et s'oppose à la manoeuvre du second dispositif 6 de verrouillage, de la position de libération vers la position de verrouillage des seconds contacts 4, en empêchant le recul de la grille. Pour ce faire, le bras 8 et l'élément de butée comportent des profils 14, 29 en regard parallèles entre eux et perpendiculaires au sens de déplacement de la grille 11.

Pour permettre le recul de la grille il faut que le profil 14 du bras 8 soit décalé et écarté du profil 29 de l'élément de butée.

Selon l'exemple, le bras 8 est flexible et muni d'un ergot 13 pourvu du premier profil 14 de blocage avec le profil 29 complémentaire de l'élément de butée. Comme représenté en figure 3b, le premier dispositif 5 de verrouillage comporte pour sa part un épaulement 16 qui, lorsque le premier dispositif 5 de verrouillage est en position de verrouillage des premiers contacts 3, se positionne devant au moins une partie de l'élément de butée 7 et pousse le bras dans une direction perpendiculaire à la direction de manoeuvre de la grille 11. Ainsi l'épaulement 16 décale le profil 14 et l'écarte de l'élément de butée.

Pour permettre la manoeuvre du second dispositif 6 de verrouillage vers sa position de verrouillage, le profil de blocage sur l'ergot 13 est suivi d'un profil en pente 15 qui, lorsque le bras 8 est mis en flexion et poussé par l'épaulement 16 peut glisser contre l'élément de butée 7.

Une fois la grille 11 dans sa position reculée de verrouillage des seconds contacts 4, comme représenté en figure 3c, le bras 8 reprend sa position parallèle à l'axe des alvéoles et retient la grille en position reculée par la coopération d'une surface arrière inclinée 31 de l'ergot 13 et d'une surface arrière inclinée 30 de l'élément de butée 7.

Selon l'invention, le verrouillage de la grille 11 ne peut donc se faire que lorsque le volet est dans sa position de verrouillage.

Une fois les deux dispositifs de verrouillage correctement positionnés, l'invention prévoit de n'autoriser le déverrouillage du premier dispositif que lorsque le second dispositif est lui même déverrouillé. Pour ce faire, la grille comportant le second dispositif 6 de verrouillage, en position de verrouillage, est pourvue d'un élément d'interdiction de manoeuvre du premier dispositif 5 de verrouillage de sa position de verrouillage vers sa position de libération des premiers contacts 3.

Cet élément d'interdiction de manoeuvre est selon l'exemple constitué d'un pion 17 porté par la grille 11 et reçu dans un logement 18 faisant partie du volet 9 comportant premier dispositif 5 de verrouillage.

Ainsi pour déplacer le volet 9 de sa position de verrouillage vers sa position de déverrouillage, il faut d'abord remettre la grille 11 en position avancée ce qui offre une sécurité supplémentaire au verrouillage des contacts puisque ainsi le volet ne peut s'ouvrir lorsque l'élément de connecteur 1 est accouplé à un connecteur complémentaire 50 tel que représenté en figure 1a et la grille en position reculée.

Selon les figures 3a, 3b, 3c, le logement 18 fait partie d'un élément élastique 19 d'encliquetage assurant une rétention efficace du volet.

L'invention ne se limite pas à l'exemple décrit et peut notamment être utilisée pour un élément de connecteur recevant des contacts femelles ou comprenant des dispositifs de verrouillage agissant dans d'autres direction.

## Revendications

1. - Elément (1) de connecteur électrique comportant un boîtier (2) de réception de premiers (3) et seconds (4) contacts, un premier dispositif (5) de verrouillage des premiers contacts (3), mobile entre une position de libération et une position de verrouillage desdits premiers contacts (3), un second dispositif (6) de verrouillage des seconds contacts (4), mobile entre une position de libération et une position de verrouillage desdits seconds contacts (4), **caractérisé en ce qu'**il comporte des moyens (7, 8) d'interdiction de manoeuvre du second dispositif (6) de verrouillage tant que le premier dispositif (5) de verrouillage n'est pas en position de verrouillage des premiers contacts (3).

2. - Elément de connecteur électrique selon la revendication 1 **caractérisé en ce que** le premier dispositif (5) de verrouillage comporte un volet (9) rotatif pourvu de doigts (10), de rétention des premiers contacts, transversaux à une direction d'insertion des premiers contacts (3) dans le boîtier, le second dispositif (6) de verrouillage comportant une grille (11) avant munie d'éléments (12), de rétention des seconds contacts (4), dirigés vers l'arrière.

3. - Elément de connecteur électrique selon la revendication 1 ou 2 **caractérisé en ce que** les moyens d'interdiction comportent au moins un élément de butée (7), solidaire du boîtier, disposé sur le parcours d'un bras (8) partie du second dispositif (6) de verrouillage et s'opposant à la manoeuvre du second dispositif (6) de verrouillage de la position de libération vers la position de verrouillage des seconds contacts (4).

4. - Elément de connecteur électrique selon la revendication 3 **caractérisé en ce que** le bras (8) est flexible et muni d'un ergot (13) pourvu d'un premier profil (14) de blocage avec un profil complémentaire de l'élément de butée et d'un deuxième profil (15) formant, après flexion du bras, profil d'échappement par glissement contre l'élément de butée (7).

5. - Elément de connecteur électrique selon la revendication 3 ou 4 **caractérisé en ce que** le premier dispositif (5) de verrouillage comporte un épaulement (16) qui se positionne devant au moins une partie de l'élément de butée (7) et permet la manoeuvre du second dispositif (6) de verrouillage vers sa position de verrouillage par mise en flexion du bras (8), lorsque le premier dispositif (5) de verrouillage est en position de verrouillage des premiers contacts (3).

6. - Elément de connecteur électrique selon l'une des revendications 3 à 5 **caractérisé en ce que** le bras et l'élément de butée comportent des surfaces (30, 31) arrières inclinées telles qu'une fois la grille (11) dans sa position reculée de verrouillage des seconds contacts (4) le bras (8) et l'élément de butée (7) retiennent la grille en position reculée par la coopération de la surface arrière inclinée (31) du bras (8) et de la surface arrière inclinée (30) de l'élément de butée (7).

7. - Elément de connecteur électrique selon l'une des revendications précédentes **caractérisé en ce que** le second dispositif (6) de verrouillage, en position de verrouillage, comporte un élément (17) d'interdiction de manoeuvre du premier dispositif (5) de verrouillage de sa position de verrouillage vers sa position de libération des premiers contacts (3).

8. - Elément de connecteur électrique selon la revendication 7 **caractérisé en ce que** ledit élément (17) d'interdiction de manoeuvre est constitué d'un pion porté par le second dispositif (6) de verrouillage et reçu dans un logement (18) faisant partie du premier dispositif (5) de verrouillage.

9. - Elément de connecteur électrique selon la revendication 8 **caractérisé en ce que** le logement (18) fait partie d'un élément élastique (19) d'encliquetage.

## Claims

1. An electric connector element (1) comprising a housing (2) for receiving first (3) and second (4) contacts, a first locking device (5) for the first contacts (3), which can move between a release position and a locking position for said first contacts (3), a second locking device (6) for second contacts (4), which can move between a release position and a locking position for said second contacts (4), **characterized in that** it comprises means (7, 8) for preventing a maneuvering of second locking device (6) when the first locking device (5) is not in locking position for first contacts (3).

2. The electrical connector element according to claim 1, further **characterized in that** first locking device (5) comprises a rotary flap (9) provided with digits (10) for holding the first contacts, crosswise to a direction of insertion of first contacts (3) in the housing, second locking device (6) comprising a front grid (11) provided with elements 12 for holding second contacts (4), directed towards the rear.

3. The electric connector element according to claim 1 or 2, further **characterized in that** the prevention means comprise at least one stop element (7), joined to the housing, positioned in the path of an arm (8) which is part of second locking device (6) and which opposes the maneuvering of second locking device (6) from the release position towards the locking position for second contacts (4).

4. The electric connector element according to claim 3, further **characterized in that** arm (8) is flexible and equipped with a spur (13) provided with a first profile (14) for interlocking with a complementary profile of the stop element and a second profile (15) forming, after the arm is bent, a profile for release by sliding against stop element (7).

5. The electric connector element according to claim 3 or 4, further **characterized in that** first locking device (5) comprises a shoulder (16) which is positioned in front of at least a part of stop element (7) and permits maneuvering second locking device (6) towards its locking position by bending arm (8), when first locking device (5) is in locking position for first contacts (3).

6. The electric connector element according to one of claims 3 to 5, further **characterized in that** the arm and the stop element comprise rear inclined surfaces (30, 31) such that once grid (11) is in its set-back position for locking second contacts (4), arm (8) and stop element (7) hold the grid in set-back position by cooperation of rear inclined surface (31) of arm (8) with rear inclined surface (30) of stop element (7).

7. The electric connector element according to one of the preceding claims, further **characterized in that** second locking device (6), in locking position, comprises an element (17) for preventing the maneuvering of first locking device (5) from its locking position toward its release position for first contacts (3).

8. The electric connector element according to claim 7, further **characterized in that** said element (17) for preventing maneuvering is made up of a piece borne by second locking device (6) and received in a recess (18) that is part of first locking device (5).

9. The electric connector element according to claim 8, further **characterized in that** recess (18) makes up a part of elastic latching element (19).

## Patentansprüche

1. Elektrisches Verbinderelement (1) mit einem Gehäuse (2) zum Aufnehmen von ersten (3) und zweiten Kontakten (4), einer ersten Vorrichtung (5) zum Verriegeln der ersten Kontakte (3), die zwischen einer Stellung zum Freigeben und einer Stellung zum Verriegeln der ersten Kontakte (3) verstellbar ist, einer zweiten Vorrichtung (6) zum Verriegeln der zweiten Kontakte (4), die zwischen einer Stellung zum Freigeben und einer Stellung zum Verriegeln der zweiten Kontakte (4) verstellbar ist, **dadurch gekennzeichnet, dass** es Mittel (7, 8) enthält, um eine Betätigung der zweiten Verriegelungsvorrichtung (6) zu unterbinden, solange die erste Verriegelungsvorrichtung (5) nicht in Stellung zum Verriegeln der ersten Kontakte (3) ist.

2. Elektrisches Verbinderelement nach Anspruch 1, **dadurch gekennzeichnet, dass** die erste Verriegelungsvorrichtung (5) eine drehbare Klappe (9) enthält, die mit Fingern (10) zum Festhalten der ersten Kontakte versehen ist, die quer zu einer Einführrichtung der ersten Kontakte (3) in das Gehäuse verlaufen, wobei die zweite Verriegelungsvorrichtung (6) ein vorderes Gitter (11) enthält, das mit Elementen (12) zum Festhalten der zweiten Kontakte (4) versehen ist, die nach hinten gerichtet sind.

3. Elektrisches Verbinderelement nach Anspruch 1 oder 2, **dadurch gekennzeichnet, dass** die Unterbindungsmittel zumindest ein fest mit dem Gehäuse verbundenes Anschlagelement (7) enthalten, das in der Wegstrecke eines zur ersten Verriegelungsvorrichtung (6) gehörenden Arms (8) angeordnet ist und sich der Betätigung der zweiten Verriegelungsvorrichtung (6) aus der Stellung zum Freigeben in die Stellung zum Verriegeln der zweiten Kontakte (4) entgegensetzt.

4. Elektrisches Verbinderelement nach Anspruch 3, **dadurch gekennzeichnet dass** der Arm (8) biegsam und mit einem Vorsprung (13) ausgestattet ist, der mit einem ersten Sicherungsprofil (14) mit einem zum Anschlagelement komplementären Profil und mit einem zweiten Profil (15) versehen ist, das nach Biegung des Arms ein Profil zum Entgleiten an das Anschlagelement (7) bildet.

5. Elektrisches Verbinderelement nach Anspruch 3 oder 4, **dadurch gekennzeichnet, dass** die erste Verriegelungsvorrichtung (5) eine Schulter (16) enthält, die vor zumindest einem Teil des Anschlagelements (7) positioniert ist und die Betätigung der zweiten Verriegelungsvorrichtung (6) in ihre Verriegelungsstellung durch Biegung des Arms (8) dann gestattet, wenn die erste Verriegelungsvorrichtung (5) in der Stellung zum Verriegeln der ersten Kontakte (3) ist.

6. Elektrisches Verbinderelement nach einem der Ansprüche 3 bis 5, **dadurch gekennzeichnet, dass** der Arm und das Anschlagelement rückseitige Flächen (30, 31) enthalten, die derart geneigt sind, dass dann, wenn das Gitter (11) in seine eingefahrene Stellung zum Verriegeln der zweiten Kontakte (4) ist, der Arm (8) und das Anschlagelement (7) das Gitter in der eingefahrenen Stellung durch Zusammenwirken der geneigten rückseitigen Fläche (31) des Arms (8) und der geneigten rückseitigen Fläche (30) des Anschlagelements (7) festhalten.

7. Elektrisches Verbinderelement nach einem der vorangehenden Ansprüche, **dadurch gekennzeichnet, dass** die zweite Verriegelungsvorrichtung (6) in Verriegelungsstellung ein Element (17) zum Unterbinden einer Betätigung der ersten Verrieglungsvorrichtung (5) aus ihrer Stellung zum Verriegeln in ihre Stellung zum Freigeben der ersten Kontakte (3) enthält.

8. Elektrisches Verbinderelement nach Anspruch 7, **dadurch gekennzeichnet, dass** das Betätigungsunterbindungselement (17) aus einem Zapfen besteht, der von der zweiten Verriegelungsvorrichtung (6) abgestützt wird und in einem Aufnahmeraum (18) aufgenommen ist, die zur ersten Verrieglungsvorrichtung (5) gehört.

9. Elektrisches Verbinderelement nach Anspruch 8, **dadurch gekennzeichnet, dass** der Aufnahmeraum (18) zu einem elastischen Schnappelement (19) gehört.
